# EUROPÄISCHE PATENTSCHRIFT

(11) **EP 0 297 328 B1**
(45) Veröffentlichungstag und Bekanntmachung des Hinweises auf die Patenterteilung: **03.05.1995**
(21) Anmeldenummer: 88109330.6
(22) Anmeldetag: 11.06.1988
(51) Int. Cl.: H01Q 1/12, H04B 7/08

(54) **Mehrantennenanordnung für Antennendiversity in einer Fensterscheibe**
Arrangement of several antennas in a glass window to get antenna diversity
Arrangement de plusieurs antennes de vitres pour obtenir diversité d'antennes

(30) Priorität: 12.06.1987 DE 3719692
(43) Veröffentlichungstag der Anmeldung: 04.01.1989
(73) Patentinhaber: FUBA Hans Kolbe & Co, 31162 Bad Salzdetfurth (DE)
(72) Erfinder: Lindenmeier, Heinz, Prof. Dr.-Ing., D-8033 Planegg (DE); Hopf, Jochen, Dr.-Ing., D-8013 Haar (DE); Reiter, Leopold, Dr.-Ing., D-8031 Gilching (DE); Flachenecker, Gerhard, Prof. Dr.-Ing., D-8012 Ottobrunn (DE)
(74) Vertreter: Kosel, Peter, Dipl.-Ing.

(56) Entgegenhaltungen:
- EP-A- 0 065 263
- EP-A- 0 155 647
- WO-A-87/07770
- US-A- 4 608 570

## Beschreibung

Die Erfindung bezieht sich auf eine Mehrantennen-Anordnung für eine Antennendiversity-Anlage in einer Kraftfahrzeug-Fensterscheibe mit einem in dieser angeordneten Heizfeld gemäß dem Oberbegriff des Anspruchs 1.

Solche Mehrantennenanordnungen werden verwendet für den Empfang frequenzmodulierter Signale, wie z.B. des UKW-Rundfunks. Eine derartige Antenne ist bekannt aus EP-A-0 065 263. Diese bekannte Mehrantennenanordnung für eine Antennendiversity-Anlage besteht aus zwei Antennen auf der Heckscheibe eines Kraftfahrzeuges, von denen die eine, als Hilfsantenne bezeichnete, durch das Heizfeld, die andere, als Hauptantenne bezeichnete, durch einen in dem über dem Heizfeld befindlichen Freiraum der Heckscheibe angeordneten Antennenleiter realisiert ist. Das Anschlußklemmenpaar der Heizfeldantenne weist einen Anschlußpunkt auf dem untersten Heizleiter und einen zweiten Masseanschlußpunkt an dem benachbarten Abschnitt des Fensterrahmens auf.

Eine derartige Anordnung weist den Nachteil auf, daß das Diversitysystem auf zwei UKW-Antennen beschränkt ist. Sind die Signale von beiden Antennen gleichzeitig gestört, so ist der Empfang unbefriedigend und die empfundene Störung wird dadurch erheblich vergrößert, daß das Diversitysystem während dieser Zeit fortwährend zwischen den beiden Antennen umschaltet und das in der Praxis unvermeidbare Schaltgeräusch sich der Empfangsstörung zusätzlich überlagert. Dieser Fall ist in der Praxis häufig gegeben. Es ist deshalb notwendig, die Anzahl der für Antennendiversity zur Verfügung stehenden Antennen zu erhöhen. Andererseits ist die Verwendung zusätzlicher Antennen am Fahrzeug außerhalb des Fensters kostenintensiv.

Zu beachten ist auch, daß die Realisierung von Fahrzeugantennen in der Heckscheibe auf das dort vorhandene Heizfeld Rücksicht nehmen muß, dessen Ausführung und Abmessungen unter fahrzeugspezifischen und stilistischen Gesichtspunkten vorgegeben sind.

Der Erfindung liegt deshalb die Aufgabe zugrunde, eine Mehrantennenanordnung für eine Antennendiversity-Anlage in einer Kraftfahrzeug-Fensterscheibe gemäß dem Oberbegriff des Anspruchs 1, vorzugsweise für den Empfang im Bereich der Meterwellen (UKW) mit mehr als zwei Antennen, so auszubilden, daß die mittlere Empfangsqualität mit jeder Einzelantenne möglichst gut ist und die Anzahl der Störungen, die in den Signalen der verschiedenen Antennen gleichzeitig auftreten, möglichst gering ist.

Diese Aufgabe wird erfindungsgemäß bei einer Mehrantennen-Anordnung für eine Antennendiversity-Anlage der eingangs genannten Art durch die kennzeichnenden Merkmale des Anspruchs 1 gelöst.

Eine HF-mäßige Entkopplung im Sinne des Anspruchs 1 liegt vor, wenn die Empfangssignale der Antennen, insbesondere im Hinblick auf Empfangsstörungen, wie z.B. Einbrüche des HF-Pegels, unterschiedlich sind.

Ausführungsbeispiele der Erfindung, die in der Zeichnung dargestellt sind, werden im folgenden näher beschrieben. Im einzelnen zeigt:
Fig. 1 eine Mehrantennen-Anordnung nach der Erfindung mit einer in der nicht mit Heizleitern besteckten Fläche der Fensterscheibe angeordneten Diversity-Antenne links oben im Fensterfeld, zwei aus dem Heizfeld gebildeten Diversity-Antennen und einer Antenne für LMK-Empfang (rechts oben),
Fig. 2 eine Mehrantennen-Anordnung nach der Erfindung wie Fig. 1, jedoch mit einer zusätzlichen aus dem Heizfeld gebildeten Diversity-Antenne,
Fig. 3 eine Mehrantennen-Anordnung wie in Fig. 1, jedoch mit einem Faltmonopol für die Ausbildung der in der nicht mit Heizleitern bedeckten Fläche der Fensterscheibe angeordneten Diversity-Antenne (links oben),
Fig. 4 eine Mehrantennenanordnung nach der Erfindung mit zwei in der nicht mit Heizleitern bedeckten Fläche der Fensterscheibe angeordneten Diversity-Antennen unterhalb des Heizfeldes, von denen die eine als Faltmonopol (5c) und die andere als Drahtmonopol (5d) ausgeführt ist, wobei rechts unten im Fensterfeld beispielhaft eine Antenne für den LMK-Empfang angebracht ist,
Fig. 5 eine Mehrantennenanordnung nach der Erfindung mit einer weiteren in der nicht mit Heizleitern bedeckten Fläche der Fensterscheibe angeordneten Diversity-Antenne oberhalb des Heizfeldes, deren Antennenleiter (5c) auch als Teil einer LMK-Antenne verwendet ist.

In Fig. 1 ist eine von einem metallischen Rahmen, der im folgenden als Masse bezeichnet wird, umgebene Fensterscheibe dargestellt. Die Heizfläche wird für die Bildung von mindestens zwei UKW-Antennen herangezogen. Durch Wahl geeigneter Anschlußklemmenpaare, die jeweils aus dem Leiterteil-Anschlußpunkt (5a,b) und einem benachbarten Massepunkt auf dem Rahmen gebildet sind, lassen sich UKW-Antennen herstellen, deren Signale weitgehend unabhängig voneinander sind. In den nicht mit Leitern bedeckten Teilflächen des Fensters können erfindungsgemäß weitere UKW-Antennen angebracht werden, deren Empfangssignale ebenfalls insbesondere hinsichtlich der zu vermeidenden Störungen von den übrigen UKW-Antennen unterschiedlich sind. Im Beispiel der Fig. 1 ist die linke Hälfte des Fensters oberhalb der Heizflächen mit einem UKW-Monopol (5c) belegt, der als parallel geführte Leiter, die am Anschlußpunkt zusammengefaßt sind, ausgeführt ist. Die Abmessungen dieses Monopols sind unter Nutzung des zur Verfügung stehenden Raumes so gewählt, daß die mittlere Empfangsleistung einen möglichst guten Wert annimmt. Bei den üblichen Fahrzeugabmessungen, deren Breite im UKW-Bereich ungefähr eine halbe Wellenlänge beträgt, lassen sich somit Monopole mit einer günstigen Länge von einer viertel Wellenlänge realisieren. Die Abstände vom Rahmen und von den Heizfeldern werden nach bekannten Gesichtspunkten günstig eingestellt. Im Beispiel der Fig. 1 wird der Raum oberhalb des Heizfeldes im rechten Fensterteil für die Gestaltung einer LMK-Antenne nach bekannten Gesichtspunkten verwendet. Das Heizfeld stellt im allgemeinen für den LMK-Frequenzbereich, ebenso wie der Fensterrahmen, hochfrequenzmäßig eine Masse dar. Um für LMK einen guten Empfang zu gewährleisten, werden hinsichtlich der Dimensionierung der LMK-Antenne die Abmessungen nach den in DOS-P 34 10 415.1 dargelegten Gesichtspunkten eingestellt.

## Patentansprüche

1. Mehrantennenanordnung für eine Antennendiversity-Anlage in einer Kraftfahrzeug-Fensterscheibe (1) mit einem in dieser angeordneten Heizfeld (2), welches als Teil der Antennendiversity-Anlage verwendet ist, mit mindestens einem in der nicht mit Heizleitern bedeckten Fläche der Fensterscheibe (1) angeordneten Antennenleiter einer Antenne der Antennendiversity-Anlage mit einem aus einem Antennenleiter-Anschlußpunkt (5c) und einem Masse-Anschlußpunkt (14c) bestehenden Anschlußklemmenpaar, wobei die Gestalt des Antennenleiters und der Ort des Anschlußklemmenpaares (5c,14c) derart gewählt sind, daß diese Antenne innerhalb der Mehrantennenanordnung diversitymäßig entkoppelt ist,
dadurch gekennzeichnet, daß das Heizfeld (2) in mindestens zwei übereinanderliegende Teilfelder (2a,2b) aufgeteilt ist, wobei jedes Teilfeld (2a,2b) auf beiden Stirnseiten die Heizleiter des Teilfeldes verbindende, zur Zuführung des dieses Teilfeld speisenden Heizstromes dienende Leiterteile (4a,b,c,d) aufweist,
daß jedes Teilfeld (2a,2b) für mindestens eine Antenne der Antennendiversity-Anlage benutzt ist und hierzu mindestens ein Anschlußklemmenpaar (5a,b,c,d, 14a,b,c,d) und zwei Anschlußklemmenpaare besitzt, wobei jedes Klemmenpaar aus einem Leiterteilanschluß- bzw. Abschluß-Punkt und einem Masseanschluß- bzw. Abschluß-Punkt besteht,
daß in die Heizstromzuführungen zu den einzelnen stirnseitigen Leiterteilen (4a,b,c,d) der Teilfelder (2a,2b) Netzwerke (6a,b,c,d) eingefügt sind, die für den Heiz-Gleichstrom durchlässig sind, nicht aber für die Hochfrequenzleistung, und an ihrem mit dem jeweiligen Leiterteil (4a,b,c,d) verbundenen Ausgang ein Abschlußklemmenpaar bilden, an dem sie die betreffende Antenne mit einer verlustarmen hochfrequenzmäßigen Impedanz belasten, und
daß zur Erzielung einer optimalen diversitymäßigen Entkopplung der einzelnen Antennen der Antennendiversity-Anlage
a) bei den Anschlußklemmenpaaren der vom Heizfeld (3) gebildeten Antennen der Ort der Leiterteilanschlußpunkte (5a,5b,5d) derart unterschiedlich gewählt ist, daß diese Antennen weitgehend diversitymäßig voneinander entkoppelt sind,
b) die hochfrequenzmäßigen Impedanzen, mit denen die einzelnen Antennen des Heizfeldes an den Abschlußklemmpaaren durch die in die Heizstromzuführungen geschalteten Netzwerke (6a,b,c,d) belastet sind, derart unterschiedlich gewählt sind, daß diese Antennen weitgehend diversitymäßig voneinander entkoppelt sind.

2. Mehrantennenanordnung nach Anspruch 1, dadurch gekennzeichnet, daß an die Anschlußklemmenpaare (5a,14a; 5b,14b) jeweils ein weiterführendes Netzwerk (8a,8b) mit Transformations- und/oder Verstärkereigenschaften angeschlossen ist, dessen Ausgang jeweils die Antennenanschlußstelle (7a,7b) einer der Diversityantennen bildet.

3. Mehrantennenanordnung nach einem der Ansprüche 1 oder 2, dadurch gekennzeichnet, daß jede der in der nicht mit Heizleitern bedeckten Fläche der Fensterscheibe angeordneten Diversityantennen ein an das Anschlußklemmenpaar angeschlossenes weiterführendes Netzwerk mit Transformations- und/oder Verstärkereigenschaften enthält, dessen Ausgang jeweils die Antennenanschlußstelle (7c,7d) einer der Diversityantennen bildet.

4. Mehrantennenanordnung nach einem der Ansprüche 1 bis 3, dadurch gekennzeichnet, daß mindestens eine der in der nicht mit Heizleitern bedeckten Fläche der Fensterscheibe angeordneten Diversityantennen einen flächenhaft ausgebildeten Antennenleiter in Form eines elektrischen Monopols besitzt.

5. Mehrantennenanordnung nach Anspruch 4, dadurch gekennzeichnet, daß der flächenhaft ausgebildete Antennenleiter aus einer Reihe parallel geführter Drähte besteht, die mindestens an einer Stirnseite miteinander leitend verbunden sind und der Antennenleiter-Anschlußpunkt (5c) an einer solchen Stirnseite angeschlossen ist.

6. Mehrantennenanordnung nach einem der Ansprüche 1 bis 3, dadurch gekennzeichnet, daß mindestens eine der in der nicht mit Heizleitern bedeckten Fläche der Fensterscheibe angeordneten Diversityantennen einen Antennenleiter besitzt, der als Faltmonopol ausgebildet ist.

7. Mehrantennenanordnung nach einem der Ansprüche 1 bis 3, dadurch gekennzeichnet, daß mindestens eine der in der nicht mit Heizleitern bedeckten Fläche der Fensterscheibe angeordneten Diversityantennen einen Antennenleiter besitzt, der als geradliniger linienförmiger Leiter ausgebildet ist.

8. Mehrantennenanordnung nach einem der Ansprüche 1 bis 7, dadurch gekennzeichnet, daß die Antennenleiter von zwei der in der nicht mit Heizleitern bedeckten Fläche der Fensterscheibe angeordneten Diversityantennen oberhalb oder unterhalb des Heizfeldes, eine in der linken und die andere in der rechten Teilfläche der Fensterscheibe, angeordnet sind.

9. Mehrantennenanordnung nach einem der Ansprüche 1 bis 8, dadurch gekennzeichnet, daß das Heizfeld (2) in zwei übereinander liegende Teilfelder (2a,2b) aufgeteilt ist, jedes Teilfeld für eine Antenne der Antennendiversity-Anlage benutzt ist, daß die Leiterteilanschlußpunkte (5a,5b) jeder Antenne jeweils am Ende der jeweiligen Leiterteile (4a,4c) und zueinander diagonal entgegengesetzt angebracht sind.

10. Mehrantennenanordnung nach einem der Ansprüche 2 bis 9, dadurch gekennzeichnet, daß eine der in der nicht mit Heizleitern bedeckten Fläche der Fensterscheibe angeordneten Diversityantennen auch für den Empfang von Lang-, Mittel- und Kurzwellen-Signalen verwendet ist und das weiterführende Netzwerk einen Signalweg mit Verstärker für LMK-Signale und einen getrennten Signalweg für UKW-Signale enthält und beide Signalwege eingangsseitig über eine Frequenzweiche miteinander verbunden sind und die Antennenanschlußstelle dieser Diversityantenne (7c) durch den Ausgang einer Frequenzweiche am Ausgang des weiterführenden Netzwerkes gebildet ist.

11. Mehrantennenanordnung nach einem der Ansprüche 1 bis 10, dadurch gekennzeichnet, daß in einer nicht mit Heizleitern bedeckten Fläche der Fensterscheibe eine Antenne für den Empfang von Lang-, Mittel- und Kurzwellen-Signalen angebracht ist.

## Claims

1. A multi-antennae arrangement for an antenna diversity installation in a motor vehicle window pane (1) having a heating field (2) disposed therein, which is used as a part of the antenna diversity installation, having at least one antennae conductor, disposed in the surface of the window pane (1) which is without heat conductors, of an antenna of the antenna diversity installation having a connecting terminal pair consisting of an antennae conductor connection point (5c) and an earth connection point (14c), wherein the form of the antennae conductor and the position of the connecting terminal pair (5c, 14c) are chosen in such a way that this antenna is decoupled, with respect to diversity, within the multi-antennae arrangement,
characterised in that the heating field (2) is divided into at least two partial fields (2a, 2b) lying one above the other, wherein each partial field (2a, 2b) comprises, on both front faces, conductor parts (4a, b, c, d) connecting the heat conductors of the partial field and serving to supply the heating current which supplies this partial field,
that each partial field (2a, 2b) is used for at least one antenna of the antenna diversity installation and to this end has at least one connecting terminal pair (5a, b, c, d, 14a, b, c, d) and two connecting terminal pairs, wherein each terminal pair consists of a conductor part connection or terminal point and an earth connection or terminal point,
that in the heating current supplies to the individual front face conductor parts (4a, b, c, d) of the partial fields (2a, 2b) networks (6a, b, c, d) are inserted which allow the passage of the heating direct current but not for high frequency power, and at their outlet connected to the respective conductor part (4a, b, c, d) form a connecting terminal pair, to which they load the associated antenna with a low-loss impedance with respect to high frequency, and
that in order to achieve an optimal decoupling, with respect to diversity, of the individual antennae of the antenna diversity installation
a) in the connecting terminal pairs of the antennae formed by the heating field (3) the position of the conductor part connection points (5a, 5b, 5d) is differently selected in such a way that these antennae are substantially decoupled from each other with respect to diversity,
b) the impedances, with respect to high frequency, with which the individual antennae of the heating field are loaded at the connecting terminal pairs by the networks (6a, b, c, d) connected into the heating current supplies, are differently selected in such a way that these antennae are substantially decoupled from each other with respect to diversity.

2. A multi-antennae arrangement according to claim 1, characterised in that at the connecting terminal pairs (5a, 14a; 5b, 14b) a respective continuing network (8a, 8b) with transformation and/or amplification properties is connected, of which the outlet forms the antennae connection point (7a, 7b) of one of the diversity antennae respectively.

3. A multi-antennae arrangement according to one of claims 1 or 2, characterised in that each of the diversity antennae disposed in the surface of the window pane which is without heat conductors contains a continuing network connected to the connecting terminal pair and having transformation and/or amplification properties, of which the outlet forms the antennae connection point (7c, 7d) of one of the diversity antennae respectively.

4. A multi-antennae arrangement according to one of claims 1 to 3, characterised in that at least one of the diversity antennae disposed in the surface of the window pane which is without heat conductors has an antennae conductor formed two dimensionally and in the form of an electric monopole.

5. A multi-antennae arrangement according to claim 4, characterised in that the two dimensionally formed antennae conductor consists of a series of parallel directed wires, which are connected conductively to each other at least on one front face and the antennae conductor connection point (5c) is connected to such a front face.

6. A multi-antennae arrangement according to one of claims 1 to 3, characterised in that at least one of the diversity antennae disposed in the surface of the window pane which is without heat conductors has an antenna conductor which is formed as a folded monopole.

7. A multi-antennae arrangement according to one of claims 1 to 3, characterised in that at least one of the diversity antennae disposed in the surface of the window pane which is without heat conductors has an antennae conductor which is formed as a straight linear conductor.

8. A multi-antennae arrangement according to one of claims 1 to 7, characterised in that the antennae conductors of two of the diversity antennae above or below the heating field, disposed in the surface of the window pane which is without heat conductors, are disposed one in the left and the other in the right partial surfaces of the window pane.

9. A multi-antennae arrangement according to one of claims 1 to 8 , characterised in that the heating field (2)is divided into two partial fields (2a, 2b) lying one above the other, each partial field is used for one antenna of the antenna diversity installation, that the conductor part connection points (5a, 5b) of each antenna are attached at the end of the respective conductor parts (4a, 4c) and diagonally opposed to each other.

10. A multi-antennae arrangement according to one of claims 2 to 9, characterised in that one of the diversity antennae disposed in the surface of the window pane which is without heat conductors is also used for the reception of long, medium and short wave signals and the continuing network contains a signal path with amplifiers for long, medium and short wave signals and a separate signal path for VHF signals and the two signals paths are connected to each other at the inlet side by a diplexer and the antennae connection point of this diversity antenna (7c) is formed by the outlet of a diplexer at the outlet of the continuing network.

11. A multi-antennae arrangement according to one of claims 1 to 10, characterised in that in a surface of the window pane which is without heat conductors, an antenna for the reception of long, medium and short wave signals is attached.

## Revendications

1. Arrangement de plusieurs antennes pour une installation d'antennes de diversité dans une vitre de fenêtre (1) de véhicule à moteur dans laquelle est disposé un champ chauffant (2) utilisé comme une partie de l'installation d'antennes de diversité, comportant au moins un conducteur d'antenne d'une installation d'antenne de diversité, disposé dans la surface de la vitre de fenêtre (1) qui n'est pas couverte par des conducteurs chauffants, possédant une paire de bornes de connexion composée d'un point de connexion de conducteur d'antenne (5c) et d'un point de connexion à la masse (14c), la forme du conducteur d'antenne et l'emplacement de la paire de bornes de connexion (5c, 14c) étant choisis de telle sorte que ces antennes soient découplées en diversité à l'intérieur de l'arrangement de plusieurs antennes, caractérisé en ce que le champ chauffant (2) est divisé en au moins deux parties de champ (2a, 2b) superposées, chaque partie de champ (2a, 2b) présentant sur les deux faces des parties de conducteur (4a, b, c, d) reliant les conducteurs chauffants de la partie de champ et servant à amener le courant de chauffage alimentant cette partie de champ,
en ce que chaque partie de champ (2a, 2b) est utilisée pour au moins une antenne de l'installation d'antennes de diversité et possède à cette fin au moins une paire de bornes de connexion (5a, b, c, d, 14a, b, c, d) et deux paires de bornes de connexion, chaque paire de bornes se composant d'un point de connexion ou de sortie de la partie conductrice et d'un point de connexion ou de sortie de la masse,
en ce que dans les arrivées de courant de chauffage, des réseaux (6a, b, c, d) sont ajoutés à des parties de conducteur du côté des faces (4a, b, c, d) des parties de champ, lesquels réseaux autorisent le passage du courant continu de chauffage, mais pas celui de la puissance haute fréquence, et forment à leur sortie reliée à chaque partie de conducteur (4a, b, c, d) une paire de bornes de connexion, sur laquelle ils sollicitent l'antenne concernée sous une impédance en haute fréquence à faible perte, et
en ce que, pour obtenir un découplage optimal en diversité des différentes antennes de l'installation d'antennes de diversité,
a) l'emplacement des points de connexion des conducteurs (5a, 5b, 5d) est différent dans les paires de bornes de connexion des antennes formées par le champ chauffant (3), de telle sorte que ces antennes soient largement découplées les unes des autres en diversité,
b) les impédances en haute fréquence auxquelles les différentes antennes du champ de chauffage sont sollicitées sur les paires de bornes de sortie par les réseaux (6a, b, c, d) connectés dans les arrivées de courant de chauffage sont différentes, de sorte que ces antennes sont largement découplées les unes des autres en diversité.

2. Arrangement de plusieurs antennes selon la revendication 1, caractérisé en ce qu'un réseau de continuation (8a, 8b) ayant des propriétés de transformation et/ou d'amplification, dont chaque sortie forme le point de connexion d'antenne (7a, 7b) de l'une des antennes de diversité, est connecté à chacune des paires de bornes de connexion (5a, 14a ; 5b, 14b).

3. Arrangement de plusieurs antennes selon l'une ou l'ensemble des revendications 1 ou 2, caractérisé en ce que chacune des antennes de diversité disposées dans la surface de la vitre de fenêtre qui n'est pas couverte par les conducteurs chauffants comporte un réseau de continuation ayant des propriétés de transformation et/ou d'amplification, dont chaque sortie forme le point de connexion d'antenne (7c, 7d) de l'une des antennes de diversité.

4. Arrangement de plusieurs antennes selon l'une ou l'ensemble des revendications 1 à 3, caractérisé en ce qu'au moins une des antennes de diversité disposées dans la surface de la vitre de fenêtre qui n'est pas couverte par les conducteurs chauffants possède un conducteur d'antenne conçu comme une surface sous la forme d'un monopôle électrique.

5. Arrangement de plusieurs antennes selon la revendication 4, caractérisé en ce que le conducteur d'antenne conçu comme une surface se compose d'une rangée de fils parallèles, qui sont reliés entre eux au moins sur une face, et le point de connexion (5c) est connecté à une telle face.

6. Arrangement de plusieurs antennes selon l'une ou l'ensemble des revendications 1 à 3, caractérisé en ce qu'au moins une des antennes de diversité disposées dans la surface de la vitre de fenêtre qui n'est pas couverte par les conducteurs chauffants possède un conducteur d'antenne conçu comme un monopôle pliant.

7. Arrangement de plusieurs antennes selon l'une ou l'ensemble des revendications 1 à 3, caractérisé en ce qu'au moins une des antennes de diversité disposées dans la surface de la vitre de fenêtre qui n'est pas couverte par les conducteurs chauffants possède un conducteur d'antenne conçu comme un conducteur linéaire rectiligne.

8. Arrangement de plusieurs antennes selon l'une ou l'ensemble des revendications 1 à 7, caractérisé en ce que les conducteurs d'antenne de deux antennes de diversité disposées dans la surface de la vitre de fenêtre qui n'est pas couverte par les conducteurs chauffants sont disposés au-dessus ou en-dessous du champ chauffant, l'un dans la partie de surface de gauche de la vitre de fenêtre et l'autre dans celle de droite.

9. Arrangement de plusieurs antennes selon l'une ou l'ensemble des revendications 1 à 8, caractérisé en ce que le champ chauffant (2) est divisé en deux parties de champ (2a, 2b) superposées, chaque partie de champ est utilisée pour une antenne de l'installation d'antennes de diversité, en ce que les points de connexion des parties de conducteur (5a, 5b) de chaque antenne sont disposés chacun à l'extrémité des parties de conducteur (4a, 4c) correspondantes et opposés l'un à l'autre en diagonale.

10. Arrangement de plusieurs antennes selon l'une ou l'ensemble des revendications 2 à 9, caractérisé en ce que l'une des antennes de diversité disposées dans la surface de la vitre de fenêtre qui n'est pas couverte par les conducteurs chauffants est également utilisée pour la réception de signaux de grandes ondes, ondes moyennes et ondes courtes, et le réseau de continuation reçoit un trajet de signal avec un amplificateur pour les signaux GO/OM/OC et un trajet de signal séparé pour les signaux FM et les deux trajets de signal sont reliés l'un à l'autre du côté de l'entrée par un diplexeur, et le point de connexion d'antenne de cette antenne de diversité (7c) est formé par la sortie d'un diplexeur à la sortie du réseau de continuation.

11. Arrangement de plusieurs antennes selon l'une ou l'ensemble des revendications 1 à 10, caractérisé en ce qu'une antenne destinée à la réception des signaux de grandes ondes, ondes moyennes et ondes courtes est disposée dans une surface de la vitre qui n'est pas couverte par les conducteurs chauffants.
